# EUROPÄISCHE PATENTSCHRIFT

(11) **EP 3 069 417 B1**
(45) Veröffentlichungstag und Bekanntmachung des Hinweises auf die Patenterteilung: **29.04.2020**
(21) Anmeldenummer: 14777307.1
(22) Anmeldetag: 29.09.2014
(51) Int. Cl.: H01R 13/52, H01R 13/629

(54) **VERBINDUNGSANORDNUNG MIT EINEM ELEKTRISCHEN ODER ELEKTRONISCHEN GERÄT UND EINER STECKERANSCHLUSSEINHEIT UND VERWENDUNG DER VERBINDUNGSANORDNUNG**
CONNECTING ARRANGEMENT WITH AN ELECTRIC OR ELECTRONIC DEVICE AND A PLUG CONNECTION UNIT AND USE OF THE CONNECTING ARRANGEMENT
ENSEMBLE DE LIAISON AVEC UN APPAREIL ÉLECTRIQUE OU ÉLECTRONIQUE ET UNE UNITÉ DE RACCORDEMENT DE CONNECTEUR ET UTILISATION DE L'ENSEMBLE DE LIAISON

(30) Priorität: 11.11.2013 DE 102013222817
(43) Veröffentlichungstag der Anmeldung: 21.09.2016
(73) Patentinhaber: Robert Bosch GmbH, 70442 Stuttgart (DE)
(72) Erfinder: GUECKEL, Richard, 71701 Schwieberdingen (DE); SCHOENFELD, Michael, 70771 Leinfelden-Echterdingen (DE); KROECKEL, Markus, 71701 Schwieberdingen (DE)
(86) Internationale Anmeldenummer: PCT/EP2014/070744
(87) Internationale Veröffentlichungsnummer: WO 2015/067409

(56) Entgegenhaltungen:
- WO-A1-2013/135419
- DE-A1- 4 434 030
- DE-A1- 10 025 841
- DE-A1- 19 743 104
- DE-A1-102005 057 952
- DE-U1- 29 510 247
- US-A1- 2002 101 041
- US-A1- 2005 250 364
- US-A1- 2006 270 255

## Beschreibung

### Stand der Technik

Die Erfindung betrifft eine Verbindungsanordnung zwischen einem elektrischen oder elektronischen Gerät und einer Steckeranschlusseinheit nach dem Oberbegriff des Anspruchs 1, wie sie aus der DE 197 43 104 A1 bekannt ist. Ferner betrifft die Erfindung die Verwendung einer erfindungsgemäßen Verbindungsanordnung.

Bei einer Verbindungsanordnung nach dem Oberbegriff des Anspruchs 1 ist es bekannt, innerhalb eines Anschlussbereichs des Geräts erste elektrische Anschlüsse mittels einer ersten Positioniereinrichtung parallel zueinander angeordnet. Insbesondere sind die elektrischen Anschlüsse dabei als stiftartige Steckerfahnen ausgebildet. Zum Kontaktieren mit entsprechenden zweiten elektrischen Anschlusselementen, insbesondere in Form von buchsenartigen Elementen, sind die zweiten Anschlusselemente in einem Steckergehäuse des Kabelbaumsteckers mittels einer zweiten Positioniereinrichtung parallel zu den ersten elektrischen Anschlüssen ausgerichtet. Beim Verbinden der elektrischen Anschlüsse ist es wesentlich, dass diese in ihrer richtigen Position zueinander zusammengeführt und beim Verbinden fixiert gehalten werden, um eine über die gesamte Betriebsdauer des elektrischen Geräts sichere elektrische Verbindung herzustellen. Dies wird mittels der angesprochenen Positioniereinrichtungen erreicht, die die ersten und die zweiten elektrischen Anschlüsse sowohl in deren Axialrichtung, als auch in einer horizontalen Ebene (bezogen auf die Längsachsen der Anschlusselemente) beispielsweise durch eine Klemmverbindung oder durch Umspritzen mit dem Material der jeweiligen Positioniereinrichtung fixieren.

Je nach Einsatz des Geräts gibt es typischerweise zwei unterschiedliche Konfigurationen, bei der entweder eine gegen Umwelteinflüsse abgedichtete Verbindung zwischen dem Gerät und der Steckeranschlusseinheit erforderlich ist, oder aber eine Verbindung, bei der die Dichtheit nicht erforderlich ist. Typischerweise sind dichte Anordnungen immer dann erforderlich, wenn aufgrund des Einbauorts oder der Einsatzbedingungen der Eintritt von Feuchtigkeit oder Schmutz in dem Bereich zwischen den elektrischen Anschlüssen vermieden werden soll, um die elektrische Verbindung stets sicher und zuverlässig gewährleisten zu können. Aus diesem Grund ist es beim Stand der Technik bekannt, eine gattungsgemäße Verbindungsanordnung derart auszubilden, dass zusätzlich zu der zweiten Positioniereinrichtung in der Steckeranschlusseinheit (Kabelbaumstecker) auf der den ersten Anschlüssen im elektrischen bzw. elektronischen Gerät zugewandten Seite ein Dichtungselement angeordnet ist, das die benötigte Dichtheit sicherstellt. Ein derartiges Dichtungselement ist als sogenannte "Dichtungsmatte" bekannt, und weist gleichzeitig Führungseigenschaften für die zweiten Anschlusselemente auf, um den axialen Abstand zwischen den Positioniereinrichtungen zu überbrücken. Weiterhin ist es bei einer derartigen Verbindungsanordnung üblich, zusätzlich zwischen dem Gerät und der Steckeranschlusseinheit ein zusätzliches, insbesondere radial umlaufendes Dichtelement vorzusehen, das den Verbindungsbereich zwischen den genannten Bauteilen abdichtet. Will man nun aus Standardisierungs- und/oder Kostengründen die bekannte Verbindungsanordnung auch auf Verbindungsanordnungen anwenden, bei denen eine gewisse Undichtheit zugelassen wird, so ist es nicht möglich, durch einfaches Weglassen des Dichtungselements (Dichtungsmatte) diese zu verwenden, da der axiale Abstand zwischen den beiden Positioniereinrichtungen durch den Wegfall des Dichtungselements dann so groß wäre, dass eine eindeutige Positionierung der zweiten elektrischen Anschlüsse innerhalb der Steckeranschlusseinheit nicht mehr gewährleistet ist. Dadurch besteht die Gefahr, dass beim Verbinden der elektrischen Anschlüsse diese nicht zueinander hinreichend genau positioniert sind.

Aus der DE 44 34030 A1 ist es weiterhin bekannt, ein Dichtungselement in Form einer Dichtungsmatte auf der einem elektrischen Gerät abgewandten Seite der (zweiten) Positioniereinrichtung anzuordnen.

### Offenbarung der Erfindung

Ausgehend von dem dargstellten Stand der Technik liegt der Erfindung die Aufgabe zugrunde, eine Verbindungsanordnung zwischen einem elektrischen oder elektronischen Gerät und einer Steckeranschlusseinheit nach dem Oberbegriff des Anspruchs 1 derart weiterzubilden, dass diese dazu geeignet ist, sowohl eine abgedichtete Verbindung, als auch eine gewisse Undichtigkeit zulassende Verbindung zwischen den elektrischen Anschlüssen unter Verwendung ein und desselben Geräts und ein und desselben Steckergehäuses der Steckeranschlusseinheit zu ermöglichen.

Diese Aufgabe wird erfindungsgemäß bei einer Verbindungsanordnung mit den Merkmalen des Anspruchs 1 dadurch gelöst, dass das Steckergehäuse der Steckeranschlusseinheit dazu ausgebildet ist, entweder ein Dichtungselement aufzunehmen, das die zweiten elektrischen Anschlüsse auf der den ersten elektrischen Anschlüssen zugewandten Seite zwischen den beiden Positioniereinrichtungen umgibt, oder dass anstelle des Dichtungselements eine gegenüber der zweiten Positioniereinrichtung modifizierte zweite Positioniereinrichtung oder ein Überbrückungselement in das Steckergehäuse der Steckeranschlusseinheit einsetzbar ist, wobei die Gesamthöhe der modifizierten zweiten Positioniereinrichtung bzw. der zweiten Positioniereinrichtung und des Überbrückungselements in Richtung der Längserstreckung der zweiten elektrischen Anschlüsse zumindest im Wesentlichen der Summe der Höhe der zweiten Positioniereinrichtung und der Höhe des Dichtungselements entspricht.

Mit anderen Worten gesagt bedeutet dies, dass anstelle eines Dichtungselements im Steckergehäuse der Steckeranschlusseinheit, wie es bei einer dichten Verbindung zwischen den elektrischen Anschlüssen verwendet wird, eine modifizierte zweite Positioniereinrichtung oder ein Überbrückungselement in Verbindung mit einer zweiten Positioniereinrichtung eingesetzt wird, das für die Positionierung der zweiten elektrischen Anschlüsse zu den ersten elektrischen Anschlüssen sorgt, indem das Überbrückungselement den axialen Abstand zur ersten Positioniereinrichtung verkürzt.

Vorteilhafte Weiterbildungen der erfindungsgemäßen Verbindungsanordnung sind in den Unteransprüchen aufgeführt.

Ganz besonders bevorzugt ist es, wenn die zweite modifizierte Positioniereinrichtung als einstückiges Bauteil ausgebildet ist. Das bedeutet im einfachsten Fall, dass die zweite Positioniereinrichtung bei einer "undichten" Ausbildung in seiner Höhe vergrößert ausgebildet ist. Dies hat den Vorteil, dass lediglich ein einziges Element montiert werden muss, das für die genaue Positionierung der zweiten elektrischen Anschlüsse in dem Steckergehäuse der Steckeranschlusseinheit sorgt.

Darüber hinaus lässt sich eine besonders einfache und kostengünstige Konstruktion der Verbindungsanordnung erzielen, wenn der Verbindungsbereich zwischen dem Anschlussbereich des Geräts und dem Steckergehäuse der Steckeranschlusseinheit ohne als separate Bauteile ausgebildete Dichtungselemente ausgebildet ist.

Um eine Positionierung der betroffenen Bauteile im Verbindungsbereich zu erzielen, ist es vorgesehen, dass der Anschlussbereich des Geräts und das Steckergehäuse der Steckeranschlusseinheit durch bereichsweise Anlage des Anschlussbereichs und/oder des Geräts an der Steckeranschlusseinheit (20) zueinander positionierbar sind.

In konstruktiv bevorzugter Ausgestaltung der Positionierung ist es vorgesehen, dass der Anschlussbereich des Geräts und/oder das Steckergehäuse der Steckeranschlusseinheit einstückig an diesen angeformte, verformbare Positionierabschnitte aufweist

Besonders bevorzugt ist es, wenn das Steckergehäuse und/oder der Anschlussbereich des Geräts aus einem thermoplastischen Kunststoff besteht bestehen.

Zur Erzielung einer sicheren Verbindung zwischen dem Gerät und der Steckeranschlusseinheit und zur Sicherstellung einer Sollposition zwischen den genannten Bauteilen in einer Verbindungsrichtung ist es darüber hinaus in einer vorteilhaften Ausgestaltung der Erfindung vorgesehen, dass das Steckergehäuse und der Anschlussbereich des Geräts mittels einer mechanischen Verriegelungseinrichtung miteinander verbind- und verriegelbar sind, wobei miteinander zusammenwirkende Anschlagelemente vorgesehen sind, die das Steckergehäuse zum Anschlussbereich in Verbindungsrichtung zueinander positionieren.

Insbesondere können die beiden Positioniereinrichtungen als Durchgangsöffnungen ausgebildete Aufnahmen für die elektrischen Anschlüsse aufweisen. Die Fixierung bzw. Positionierung der elektrischen Anschlüsse in den Durchgangsöffnungen kann dabei entweder durch eine entsprechende Klemmschlussverbindung, oder vorzugsweise durch Umspritzen der elektrischen Anschlüsse mit dem Material der Positioniereinrichtungen erfolgen.

Besonders bevorzugt ist die Verwendung einer erfindungsgemäßen Verbindungsanordnung in einem Kraftfahrzeug als Verbindung zwischen einem elektronischen Steuergerät und einem fahrzeugseitigem Kabelbaum.

Weitere Vorteile, Merkmale und Einzelheiten der Erfindung ergeben sich aus der nachfolgenden Beschreibung bevorzugter Ausführungsbeispiele sowie anhand der Zeichnung.

Diese zeigt in:
- Fig. 1: eine teilweise geschnittene perspektivische Ansicht einer ersten erfindungsgemäßen Verbindungsanordnung,
- Fig. 2 und Fig. 3: jeweils in vereinfachter Darstellung unterschiedliche Verbindungsanordnungen unter Verwendung alternativer Positioniereinrichtungen in der Steckeranschlusseinheit,
- Fig. 4: eine vereinfachte Darstellung der Verbindung zwischen dem Anschlussbereich des Gehäuses und der Steckeranschlusseinheit im Querschnitt und
- Fig. 5: eine vereinfachte Darstellung der Verbindung zwischen dem Gehäuse des elektrischen Geräts und der Steckeranschlusseinheit gemäß Fig. 4 im Längsschnitt.

Gleiche Elemente bzw. Elemente mit gleicher Funktion sind in den Figuren mit den gleichen Bezugsziffern versehen.

Die in der Fig. 1 dargestellte Verbindungsanordnung 100 dient vorzugsweise in einem Kraftfahrzeug als Verbindung zwischen einem elektronischen Steuergerät und einem fahrzeugseitigen Kabelbaum. Das elektronische Steuergerät, im folgenden lediglich als Gerät 10 bezeichnet, weist ein im Einzelnen nicht dargestelltes Gehäuse 11 mit einem Anschlussbereich 12 auf. Zumindest der Anschlussbereich 12 besteht aus Kunststoff, insbesondere einem thermoplastischen Kunststoff, und ist im Spritzgussverfahren hergestellt. Innerhalb des Anschlussbereichs 12 sind eine Vielzahl von ersten elektrischen Anschlüssen 1, insbesondere in Form von stiftförmigen Steckerfahnen oder ähnliches angeordnet, die in Bezug zu deren Längsachsen parallel zueinander ausgerichtet sind. Hierzu dient innerhalb des Anschlussbereichs 12 eine erste Positioniereinrichtung 13, die die ersten elektrischen Anschlüsse 1 fixiert aufnimmt, indem die ersten elektrischen Anschlüsse 1 beispielsweise durch eine Klemmverbindung, oder vorzugsweise durch Umspritzen mit dem Material der ersten Positioniereinrichtung 13 in Durchgangsöffnungen 14 der ersten Positioniereinrichtung 13 zumindest bereichsweise aufgenommen sind. Die ersten elektrischen Anschlüsse 1 ragen lediglich über einen Teilbereich der Höhe des Anschlussbereichs 12, beispielsweise etwa bis zur Mitte des Anschlussbereichs 12.

Die ersten elektrischen Anschlüsse 1 wirken mit zweiten elektrischen Anschlüssen 2 zusammen, die innerhalb eines Steckergehäuses 18 einer Steckeranschlusseinheit 20 in Form eines Kabelbaumsteckers angeordnet sind. Die zweiten elektrischen Anschlüsse 2 kontaktieren die ersten elektrischen Anschlüsse 1 beispielhaft in Art einer Buchse. Die zweiten elektrischen Anschlüsse 2 sind mit Enden von Kabeln 3 elektrisch verbunden, die aus dem Steckergehäuse 18 auf der den zweiten elektrischen Anschlüssen 2 abgewandten Seite herausragen. Im Ausführungsbeispiel ragen die Kabel 3 senkrecht zur Längsrichtung der zweiten elektrischen Anschlüsse 2 aus dem Steckergehäuse 18 heraus, selbstverständlich sind jedoch auch Bauformen denkbar, bei denen die Kabel 3 mit den zweiten elektrischen Anschlüssen 2 beispielsweise parallel ausgerichtet sind.

Die Steckeranschlusseinheit 20 bzw. das Steckergehäuse 18 besteht vorzugsweise ebenfalls aus einem thermoplastischen Kunststoff und weist eine Verriegelungseinrichtung 25 mit einem Betätigungshebel 26 auf, der schwenkbar an dem Steckergehäuse 20 in Richtung des Pfeils 27 angeordnet ist. Weiterhin wirkt der Betätigungshebel 26, wie lediglich anhand der Fig. 5 erkennbar ist, mit einer im Bereich des Anschlussbereichs 12 angeordneten Aufnahmeeinrichtung 28 für den Betätigungshebel 26 form- und kraftschlüssig zusammen.

In einer ersten Verwendung der erfindungsgemäßen Verbindungsanordnung 100 ist es vorgesehen, dass die zweiten elektrischen Anschlüsse 2, wie aus einer Zusammenschau der Fig. 1 und 2 ersichtlich ist, mittels einer zweiten Positioniereinrichtung 32 innerhalb des Steckergehäuses 18 fixiert aufgenommen sind, derart, dass die zweite Positioniereinrichtung 32 die zweiten elektrischen Anschlüsse 2 zu den zugeordneten ersten elektrischen Anschlüssen 1 in dem Anschlussbereich 12 ausrichtet. Insbesondere ist anhand der Fig. 1 und 2 erkennbar, dass die zweite Positioniereinrichtung 32 in Form einer Halteplatte 33 ausgebildet ist, die in Analogie zur ersten Positioniereinrichtung 13 die zweiten elektrischen Anschlüsse 2 entweder in Durchgangsöffnungen 34 klemmend aufnimmt, oder durch Umspritzen mit dem Material der zweiten Positioniereinrichtung 32 umgibt.

Wesentlich ist, dass bei nicht gefügten Anschlüssen 1, 2 in Richtung der Längsachsen der elektrischen Anschlüsse 1, 2 betrachtet zwischen der zweiten Positioniereinrichtung 32 und einer die ersten elektrischen Anschlüsse 1 aufnehmenden Kontaktkammer 40, in denen die ersten elektrischen Anschlüsse 1 mit der ersten Positioniereinrichtung 13 aufgenommen sind, auf der der ersten Positioniereinrichtung 13 abgewandten Seite ein axialer Abstand ausgebildet ist, der durch ein besonders deutlich in der Fig. 2 erkennbares Dichtelement 35 überbrückt ist. Das Dichtelement 35 weist ebenfalls in Ausrichtung mit den Durchgangsöffnungen 34 in der zweiten Positioniereinrichtung 32 Durchgangöffnungen 36 auf, die die zweiten elektrischen Anschlüsse 2 umgeben und die die zweiten elektrischen Anschlüsse 2 führen. Das Dichtelement 35 dient der Abdichtung des Verbindungsbereiches zwischen den elektrischen Anschlüssen 1, 2, um über die gesamte Betriebsdauer eine sichere und zuverlässige elektrische Verbindung zwischen den elektrischen Anschlüssen 1, 2 sicherzustellen. Anhand der Fig. 1 ist ferner erkennbar, dass das Dichtelement 35 in axialer Richtung zumindest nahezu unmittelbar bis an die Kontaktkammer 40 heranreicht. Das Dichtelement 35 ist innerhalb des Steckergehäuses 18 beispielsweise durch eine Form- bzw. Klemmschlussverbindung fixiert aufgenommen, wobei das Dichtelement 35 üblicherweise aus einem elastischen Material besteht.

Erfindungsgemäß ist es vorgesehen, dass bei einer zweiten Verwendung der Verbindungseinrichtung 100 innerhalb des Steckergehäuses 18 kein Dichtungselement 35 vorgesehen ist. Stattdessen findet eine modifizierte Positioniereinrichtung 38 Verwendung, die entsprechend der Darstellung der Fig. 3 gegenüber der zweiten Positioniereinrichtung 32 in Axialrichtung eine vergrößerte Erstreckung bzw. Höhe aufweist. Insbesondere entspricht die Höhe H der modifizierten zweiten Positioniereinrichtung 38 entsprechend der Fig. 3 der Höhe H, die sich entsprechend der Fig. 2 aus den Teilhöhen h₁ der zweiten Positioniereinrichtung 32 und der Höhe h₂ des Dichtelements 35 ergibt.

Im dargestellten Ausführungsbeispiel entsprechend der Fig. 3 ist die zweite Positioniereinrichtung 38 einstückig ausgebildet. Es kann jedoch auch vorgesehen sein, dass anstelle einer einstückigen zweiten Positioniereinrichtung 38 die zweite Positioniereinrichtung 32 entsprechend der Fig. 2 verwendet wird, und dass ein separates Überbrückungselement 39, das in der Darstellung der Fig. 3 lediglich gestrichelt dargestellt ist, Verwendung findet, um den axialen Abstand zwischen der zweiten Positioniereinrichtung 32 und der Kontaktkammer 40 zu überbrücken. Das Überbrückungselement 39 ist vorzugsweise identisch zur zweiten Positioniereinrichtung 32 ausgebildet und weist ggf. lediglich eine andere Höhe auf.

Sowohl das Überbrückungselement 39, als auch die zweite Positioniereinrichtung 38 dient dazu, die zweiten elektrischen Anschlüsse 2 in Analogie zum Dichtelement 35 in der Kontaktkammer 40 zu den ersten elektrischen Anschlüssen 1 zu positionieren bzw. zu fixieren.

Entsprechend der Darstellung der Fig. 4 kann es vorgesehen sein, dass der Anschlussbereich 12 an seiner Innenseite erste Positionierabschnitte 41 insbesondere in den Eckbereichen aufweist, die einstückig an dem ersten Anschlussbereich 12 angeformt sind. Die ersten Positionierabschnitte 41 wirken mit an der Außenseite des Steckergehäuses 18 vorzugsweise ebenfalls einstückig angeformten zweiten Positionierabschnitten 42 zusammen. Beim Verbinden der Steckeranschlusseinheit 20 bzw. des Steckergehäuses 18 in Richtung der in der Fig. 1 durch den Pfeil 43 bezeichneten Richtung wird das Steckergehäuse 18 in den ersten Anschlussbereich 12 des Geräts 10 eingeführt, wobei die Positionierabschnitte 42, 41 in Wirkverbindung miteinander gelangen und das Steckergehäuse 18 zum ersten Anschlussbereich 12 in einer Sollposition zueinander ausrichten und positionieren. Ebenfalls kann es entsprechend der Fig. 5 vorgesehen sein, dass am Grund des ersten Anschlussbereichs 12 erste Anschlagelemente 45 ausgebildet sind, die mit an dem Steckergehäuse 18 vorzugsweise angeformten zweiten Anschlagelementen 46 zusammenwirken, und die bei einer Betätigung der Verriegelungseinrichtung 25 (durch Schwenken des Betätigungshebels 26) eine definierte Anpresskraft zwischen dem ersten Anschlussbereich 12 und dem Steckergehäuse 18 erzeugen.

## Patentansprüche

1. Verbindungsanordnung (100) mit einem elektrischen oder elektronischen Gerät (10) und einer Steckeranschlusseinheit (20), wobei das Gerät (10) erste elektrische Anschlüsse (1) aufweist, die mittels einer ersten Positioniereinrichtung (13) innerhalb eines Anschlussbereichs (12) des Geräts (10) parallel zueinander ausgerichtet sind, und wobei zweite elektrische Anschlüsse (2), die mit den ersten elektrischen Anschlüssen (1) zusammenwirken, mittels einer zweiten Positioniereinrichtung (32; 38) in einem Steckergehäuse (18) der Steckeranschlusseinheit (20) zu den ersten elektrischen Anschlüssen (1) ausgerichtet sind,
**dadurch gekennzeichnet,**
**dass** innerhalb der Verbindungsanordnung unter Verwendung ein und desselben Gerätes (10) und ein und desselben Steckergehäuses (18) zwischen den ersten elektrischen Anschlüssen (1) und den zweiten elektrischen Anschlüssen (2) sowohl eine abgedichtete als auch eine gewisse Undichtigkeit zulassende Verbindung ausbildbar ist, indem die Verbindungsanordnung zur Ausbildung einer abgedichteten Verbindung ein Dichtungselement (35) umfasst, das die zweiten elektrischen Anschlüsse (2) auf der den ersten elektrischen Anschlüssen (1) zugewandten Seite zwischen den beiden Positioniereinrichtungen (13, 32) umgibt, und indem die Verbindungsanordnung zur Ausbildung der eine gewisse Undichtigkeit zulassenden Verbindung anstelle des Dichtungselements (35) und der zweiten Positioniereinrichtung (32) eine gegenüber der zweiten Positioniereinrichtung (32) modifizierte zweite Positioniereinrichtung (38) oder anstelle dem Dichtungselements (35) ein Überbrückungselement (39) umfasst, wobei die Gesamthöhe (H) der modifizierten zweiten Positioniereinrichtung (38) bzw. der zweiten Positioniereinrichtung (32) und des Überbrückungselements (39) in Richtung der Längserstreckung der zweiten elektrischen Anschlüsse (2) zumindest im Wesentlichen der Summe der Höhe (h₁) der zweiten Positioniereinrichtung (32) und der Höhe (h₂) des Dichtungselements (35) entspricht und wobei das Steckergehäuse (18) der Steckeranschlusseinheit (20) dazu ausgebildet ist, das Dichtungselement (35), die modifizierte zweite Positioniereinrichtung (38) oder das Überbrückungselement (39) aufzunehmen.

2. Verbindungsanordnung nach Anspruch 1,
**dadurch gekennzeichnet,**
**dass** die zweite modifizierte Positioniereinrichtung (38) als einstückiges Bauteil ausgebildet ist.

3. Verbindungsanordnung nach Anspruch 1 oder 2,
**dadurch gekennzeichnet,**
**dass** der Verbindungsbereich zwischen dem Anschlussbereich (12) des Geräts (10) und dem Steckergehäuse (18) der Steckeranschlusseinheit (20) ohne als separate Bauteile ausgebildete Dichtungselemente ausgebildet ist.

4. Verbindungsanordnung nach Anspruch 3,
**dadurch gekennzeichnet,**
**dass** der Anschlussbereich (12) des Geräts (10) und das Steckergehäuse (18) der Steckeranschlusseinheit (20) durch bereichsweise Anlage des Anschlussbereichs (12) und/oder des Geräts (10) an der Steckeranschlusseinheit (20) zueinander positionierbar sind.

5. Verbindungsanordnung nach Anspruch 4,
**dadurch gekennzeichnet,**
**dass** der Anschlussbereich (12) des Geräts (10) und/oder das Steckergehäuse (18) der Steckeranschlusseinheit (20) einstückig an diesen angeformte, verformbare Positionierabschnitte (41, 42) aufweist.

6. Verbindungsanordnung nach einem der Ansprüche 1 bis 5,
**dadurch gekennzeichnet,**
**dass** das Steckergehäuse (18) und/oder der Anschlussbereich (12) des Geräts (10) aus einem thermoplastischen Kunststoff besteht/bestehen.

7. Verbindungsanordnung nach einem der Ansprüche 1 bis 6,
**dadurch gekennzeichnet,**
**dass** das Steckergehäuse (18) und der Anschlussbereich (12) des Geräts (10) mittels einer mechanischen Verriegelungseinrichtung (25) miteinander verbind- und verriegelbar sind, wobei miteinander zusammenwirkende Anschlagelemente (45, 46) vorgesehen sind, die das Steckergehäuse (18) zum Anschlussbereich (12) in Verbindungsrichtung zueinander positionieren.

8. Verbindungsanordnung nach einem der Ansprüche 1 bis 7,
**dadurch gekennzeichnet,**
**dass** die beiden Positioniereinrichtungen (13, 32, 38) als Durchgangsöffnungen (14, 34) ausgebildete Aufnahmen für die elektrischen Anschlüsse (1, 2) aufweisen.

9. Verbindungsanordnung nach Anspruch 8,
**dadurch gekennzeichnet,**
**dass** die elektrischen Anschlüsse (1, 2) durch eine Pressverbindung in den Durchgangsöffnungen (14, 34) oder durch Umspritzen mit Material der Positioniereinrichtung (13, 32, 38) fixiert aufgenommen sind.

10. Verwendung einer Verbindungsanordnung (100) nach einem der Ansprüche 1 bis 9 in einem Kraftfahrzeug als Verbindung zwischen einem elektronischen Steuergerät und einem fahrzeugseitigen Kabelbaum.

## Claims

1. Connecting arrangement (100) comprising an electrical or electronic device (10) and a plug connection unit (20), wherein the device (10) has first electrical connections (1) which are oriented parallel in relation to one another within a connection region (12) of the device (10) by means of a first positioning device (13), and wherein second electrical connections (2) which interact with the first electrical connections (1) are oriented in relation to the first electrical connections (1) by means of a second positioning device (32; 38) in a plug housing (18) of the plug connection unit (20),
**characterized**
**in that** both a sealed-off connection and a connection which permits a certain degree of leakiness can be formed within the connecting arrangement using one and the same device (10) and one and the same plug housing (18) between the first electrical connections (1) and the second electrical connections (2) by way of the connecting arrangement comprising a sealing element (35) for forming a sealed-off connection, which sealing element surrounds the second electrical connections (2) on that side which faces the first electrical connections (1) between the two positioning devices (13, 32), and by way of the connecting arrangement, for forming the connection which allows a certain degree of leakiness, comprising a second positioning device (38) which is modified in relation to the second positioning device (32) instead of the sealing element (35) and the second positioning device (32) or a bridging element (39) instead of the sealing element (35), wherein the overall height (H) of the modified second positioning device (38) or of the second positioning device (32) and of the bridging element (39) in the direction of longitudinal extent of the second electrical connections (2) corresponds at least substantially to the sum of the height (h₁) of the second positioning device (32) and the height (h₂) of the sealing element (35), and wherein the plug housing (18) of the plug connection unit (20) is designed to accommodate the sealing element (35), the modified second positioning device (38) or the bridging element (39).

2. Connecting arrangement according to Claim 1,
**characterized**
**in that** the second modified positioning device (38) is designed as an integral component.

3. Connecting arrangement according to Claim 1 or 2,
**characterized**
**in that** the connecting region between the connection region (12) of the device (10) and the plug housing (18) of the plug connection unit (20) is designed without sealing elements which are designed as separate components.

4. Connecting arrangement according to Claim 3,
**characterized**
**in that** the connection region (12) of the device (10) and the plug housing (18) of the plug connection unit (20) can be positioned in relation to one another by the connection region (12) and/or the device (10) bearing against the plug connection unit (20) in regions.

5. Connecting arrangement according to Claim 4,
**characterized**
**in that** the connection region (12) of the device (10) and/or the plug housing (18) of the plug connection unit (20) has deformable positioning sections (41, 42) which are integrally formed on them.

6. Connecting arrangement according to one of Claims 1 to 5,
**characterized**
**in that** the plug housing (18) and/or the connection region (12) of the device (10) consist/consists of a thermoplastic.

7. Connecting arrangement according to one of Claims 1 to 6,
**characterized**
**in that** the plug housing (18) and the connection region (12) of the device (10) can be connected and locked to one another by means of a mechanical locking device (25), wherein stop elements (45, 46) which interact with one another are provided, which stop elements position the plug housing (18) in relation to the connection region (12) in the connection direction in relation to one another.

8. Connecting arrangement according to one of Claims 1 to 7,
**characterized**
**in that** the two positioning devices (13, 32, 38) have receptacles, which are designed as passage openings (14, 34), for the electrical connections (1, 2).

9. Connecting arrangement according to Claim 8,
**characterized**
**in that** the electrical connections (1, 2) are received in a fixed manner by a press-fit connection in the passage openings (14, 34) or by encapsulation by injection moulding with material of the positioning device (13, 32, 38) .

10. Use of a connecting arrangement (100) according to one of Claims 1 to 9 in a motor vehicle as a connection between an electronic controller and a vehicle-side cable harness.

## Revendications

1. Arrangement de connexion (100) comprenant un appareil (10) électrique ou électronique et une unité de raccordement à fiche (20), l'appareil (10) possédant des premières bornes électriques (1) qui sont orientées en parallèle les unes des autres à l'intérieur d'une première zone de raccordement (12) de l'appareil (10) au moyen d'un premier dispositif de positionnement (13), et des deuxièmes bornes électriques (2), qui coopèrent avec les premières bornes électriques (1), étant orientées par rapport aux premières bornes électriques (1) au moyen d'un deuxième dispositif de positionnement (32 ; 38) dans un boîtier de fiche (18) de l'unité de raccordement à fiche (20),
**caractérisé en ce que**
une connexion aussi bien rendue étanche qu'autorisant un certain défaut d'étanchéité peut être formée à l'intérieur de l'arrangement de connexion en utilisant un seul et même appareil (10) et un seul et même boîtier de fiche (18) entre les premières bornes électriques (1) et les deuxièmes bornes électriques (2), du fait que l'arrangement de connexion comporte, pour la formation d'une connexion rendue étanche, un élément d'étanchéité (35) qui entoure les deuxièmes bornes électriques (2) sur le côté faisant face aux premières bornes électriques (1) entre les deux dispositifs de positionnement (13, 32) et du fait que l'arrangement de connexion comporte, pour la formation d'une connexion autorisant un certain défaut d'étanchéité, un deuxième dispositif de positionnement (38) modifié par rapport au deuxième dispositif de positionnement (32) à la place de l'élément d'étanchéité (35) et du deuxième dispositif de positionnement (32) ou un élément de pontage (39) à la place de l'élément d'étanchéité (35), la hauteur totale (H) du deuxième dispositif de positionnement (38) modifié ou du deuxième dispositif de positionnement (32) et de l'élément de pontage (39) dans la direction de l'extension longitudinale des deuxièmes bornes électriques (2) correspondant au moins sensiblement à la somme de la hauteur (h₁) du deuxième dispositif de positionnement (32) et de la hauteur (h₂) de l'élément d'étanchéité (35) et le boîtier de fiche (18) de l'unité de raccordement à fiche (20) étant configuré pour accueillir l'élément d'étanchéité (35), le deuxième dispositif de positionnement (38) modifié ou l'élément de pontage (39).

2. Arrangement de connexion selon la revendication 1, **caractérisé en ce que** le deuxième dispositif de positionnement (38) modifié est réalisé sous la forme d'un élément structural monobloc.

3. Arrangement de connexion selon la revendication 1 ou 2, **caractérisé en ce que** la zone de connexion est formée entre la zone de raccordement (12) de l'appareil (10) et le boîtier de fiche (18) de l'unité de raccordement à fiche (20) sans éléments d'étanchéité réalisés sous la forme d'éléments structuraux distincts.

4. Arrangement de connexion selon la revendication 3, **caractérisé en ce que** la zone de raccordement (12) de l'appareil (10) et le boîtier de fiche (18) de l'unité de raccordement à fiche (20) peuvent être positionnés l'un par rapport à l'autre par une application dans certaines zones de la zone de raccordement (12) et/ou de l'appareil (10) contre l'unité de raccordement à fiche (20).

5. Arrangement de connexion selon la revendication 4, **caractérisé en ce que** la zone de raccordement (12) de l'appareil (10) et/ou le boîtier de fiche (18) de l'unité de raccordement à fiche (20) possèdent des portions de positionnement (41, 42) déformables façonnées d'un seul tenant sur ceux-ci.

6. Arrangement de connexion selon l'une des revendications 1 à 5, **caractérisé en ce que** le boîtier de fiche (18) et/ou la zone de raccordement (12) de l'appareil (10) se compose(nt) d'une matière thermoplastique.

7. Arrangement de connexion selon l'une des revendications 1 à 6, **caractérisé en ce que** le boîtier de fiche (18) et la zone de raccordement (12) de l'appareil (10) peuvent être connectés et verrouillés l'un à l'autre au moyen d'un dispositif de verrouillage (25) mécanique, des éléments de butée (45, 46) coopérant les uns avec les autres étant présents, lesquels positionnent le boîtier de fiche (18) par rapport à la zone de raccordement (12) dans la direction de la connexion.

8. Arrangement de connexion selon l'une des revendications 1 à 7, **caractérisé en ce que** les deux dispositifs de positionnement (13, 32, 38) possèdent des logements réalisés sous la forme d'ouvertures traversantes (14, 34) pour les bornes électriques (1, 2).

9. Arrangement de connexion selon la revendication 8, **caractérisé en ce que** les bornes électriques (1, 2) sont accueillies en étant calées par un assemblage par pressage dans les ouvertures traversantes (14, 34) ou par surmoulage avec le matériau du dispositif de positionnement (13, 32, 38).

10. Utilisation d'un arrangement de connexion (100) selon l'une des revendications 1 à 9 dans un véhicule automobile en tant que connexion entre un contrôleur électronique et un faisceau de câbles côté véhicule.
